# EUROPÄISCHE PATENTANMELDUNG

(11) **EP 0 336 007 A1**
(43) Veröffentlichungstag der Anmeldung: **11.10.1989**
(21) Anmeldenummer: 88117204.3
(22) Anmeldetag: 15.10.1988
(51) Int. Cl.: B43K 7/10, B43K 1/08

(54) **Kugelschreiberspitze mit einem Metallröhrchen**

(30) Priorität: 06.04.1988 DE 3811530
(71) Anmelder: Gebrüder Schneider GmbH, D-78144 Tennenbronn (DE)
(72) Erfinder: Schneider, Roland, D-7741 Tennenbronn (DE)
(74) Vertreter: Schmitt, Hans, Dipl.-Ing.

(57) **Zusammenfassung**

Eine Kugelschreiberspitze (1) mit einem Metallröhrchen (2) und einer Schreibkugel (3) vereinigt in sich die Vorteile einer Metallspitze und die einer aus Kunststoff bestehenden Kugelbettung (6) dadurch, daß das Metallröhrchen (2) an seiner Innenseite im Bereich der Kugelbettung (6) mit einem eingespritzten Kunststoffüberzug (7) versehen ist, der wenigstens eine zu der Kugel (3) führende kapillar wirkende Einformung (8a) aufweist und die Kugel (3) abstützt.

## Beschreibung

Die Erfindung betrifft eine Kugelschreiberspitze mit einem Metallröhrchen und einer an dessen vorderen Mündung angeordneten Lagerung aus Kunststoff für die Schreibkugel.

Eine derartige Kugelschreiberspitze ist aus der DE-PS 27 12 058 bekannt. Durch die Kombination eines Metallröhrchens mit einer aus Kunststoff bestehenden Kugellagerung wird dabei erreicht, daß die Spitze selbst aus widerstandsfähigem Material, nämlich Metall, besteht, die Kugel aber dennoch auf Kunststoff gelagert ist und sich dadurch leichter drehen läßt als wenn der Kugelsitz ebenfalls aus Metall wäre.

Bei dieser vorbekannten Lösung wird jedoch dieser Vorteil einer festen Spitze mit leichtgängiger Kugel durch einen hohen Fertigungsaufwand erkauft. Die Kunststofflagerung für die Kugel wird nämlich nachträglich in die Metallspitze eingebracht und muß dafür sehr genau und präzise gearbeitet sein. Ferner muß das Metallröhrchen im Bereich dieser Kunststofflagerung entsprechend genau und mit nur sehr engen und teuren Toleranzen gearbeitet sein. Außerdem muß Sorge dafür getragen werden, daß trotz des nachträglichen Einsetzen eines Kunststoffbettes für die Kugel diese bestmöglich mit Tinte versorgt werden kann. Es ist deshalb eine zentrale Bohrung in die Kunststoffbettung oder -lagerung vorgesehen, die einen entsprechenden zusätzlichen Arbeitsgang erforderlich macht, aber in Gebrauchsstellung von der Kugel selbst verschlossen wird. Somit scheint nicht sichergestellt zu sein, daß die Kugel bei dieser vorbekannten Lösung mit genügend Tinte benetzt werden kann. Zumindest muß bei schnellgezogenen und längeren Strichen mit Unterbrechungen gerechnet werden.

Es besteht deshalb die Aufgabe, eine Kugelschreiberspitze der eingangs erwähnten Art zu schaffen, bei welcher der Vorteil beibehalten bleibt, daß sie gegen mechanische Verformungen stabil ist und aus Metall besteht und dennoch gleichzeitig eine leichtgängige Kugelbettung oder -lagerung aus Kunststoff hat, wobei aber die Herstellung dieser Kugelschreiberspitze erheblich einfacher und preiswerter sein soll und gleichzeitig die Versorgung der Kugel mit Tinte verbessert ist. Dabei soll die Kugelbettung präzise und genau sein, ohne daß es einer mechanischen Bearbeitung bedarf.

Zur Lösung dieser Aufgabe ist die eingangs genannte Kugelschreiberspitze dadurch gekennzeichnet, daß ihr Metallröhrchen zumindest an seiner Innenseite wenigstens im Bereich der Kugelbettung mit einem eingespritzten Kunststoffüberzug versehen ist und daß der Kunststoffüberzug wenigstens eine zu der Kugel führende kapillar wirkende Einformung aufweist. Es kann also in einem einzigen Arbeitsgang ein als metallische Kugelschreiberspitze dienendes Röhrchen mit Kunststoff ausgespritzt und dabei auch die Tintenzuleitung zu der Kugel gebildet werden. Somit können aufwendige Nacharbeiten für das Einsetzen eines Kunststoffeinsatzes, dessen Einpassung und daran erforderliche Anbringungen von Tintenführungskanälen od.dgl. vermieden werden. Demgemäß entfallen Schwierigkeiten mit maßlichen Toleranzen, weil von vorneherein durch Spritz werkzeuge und deren Abmessungen ein weitgehend gleichbleibendes Ergebnis bei der Serienfertigung solcher Kugelschreiberspitzen erzielt werden kann.

Besonders zweckmäßig ist es dabei, wenn die in dem Metallröhrchen eingespritzte Kunststoffauskleidung den zentralen Tintenleitkanal umschließt und begrenzt und im Querschnitt schräg nach außen bzw. radial nach außen gerichtete kapillare Schlitze od.dgl Einformungen für die Tintenleitung aufweist, die in Längserstreckung bis zur Kugeloberfläche führen und am Kugelsitz der Kunststoffausspritzung münden. Dadurch kann so wohl hochviskose als auch niedrigviskose Tinte, nachdem sie bis an die Kugel herangeführt wurde, ständig sogar bei horizontaler oder nach oben gerichteter Schrifthaltung an die Kugel herangeführt werden.

eine in ihren Außenabmessungen möglichst kleingehaltene und dennoch stabile Kugelschreiberspitze mit ausreichend großer Kugel ergibt sich, wenn der Innendurchmesser des Metallröhrchens im Bereich der Kugelbettung dem Kugeldurchmesser entspricht und der eingespritzte Kunststoffüberzug unter der Kugel deren Bettung bildend endet. Somit berührt die Kugel seitlich zwar Metall, auf ihrer der jeweiligen Schreibfläche abgewandten Seite aber den geringer reibenden Kunststoff. Dabei können die kapillar wirkenden, zu dem Tintenleitkanal und der Kugeloberfläche offenen Schlitze gleichmäßig am Umfang des Tintenleitkanales verteilt angeordnet sein.

Eine besonders vorteilhafte Ausgestaltung der eingangs genannten Kugelschreiberspitze von eigener schutzwürdiger Bedeutung kann darin bestehen, daß die Kunststoffauskleidung des Metallröhrchens wenigstens bereichsweise bis auf dessen Außenseite reicht, wobei die Kunststoffauskleidung der Innenseite mit dem Überzug der Außenseite zumindest teilweise verbunden sein kann. Dies ergibt eine besonders sichere und dauerhafte Verbindung zwischen Metallröhrchen und Kunststoffummantelung.

Dabei kann sich der Kunststoffüberzug der Innenseite des Metallröhrchens zumindest an dessen der Schreibspitze abgewandten Ende in eine Umkleidung der Außenseite fortsetzen. Dies behindert einerseits nicht die Ausformung der Kugelbettung und schafft dennoch andererseits eine gute Verbindung zwischen der Innen- und der Außenumkleidung, wobei eine Weiterbildung ermöglicht wird, bei welcher die äußere Kunststoffbeschichtung des Metallröhrchens eine Außenform und Außenkontur hat, die zu der entsprechenden Einsatzöffnung eines Schreibgeräteschaftes paßt. Somit kann dieser außere Kunststoffüber. zug gleichzeitig auch die Verbindung zu dem eigentlichen Schreibgeräteschaft vereinfachen und verbessern, da zusätzliche Bearbeitungen der Außenseite zur Anpassung an den Schreibgeräteschaft auf diese Weise vermieden werden können.

Für eine formschlüssige Verbindung des Metallröhrchens mit der Kunststoffumkleidung auch in axialer Richtung können innere und/oder äußere Profilierungen des Metallröhrchens vorgesehen sein, die eine entsprechende Gegenprofilierung der Kunststoffumkleidung bewirken. Dadurch wird die Verbindung zwischen Metall und Kunststoff und die gegenseitige Kraftübertragung verbessert. Besonders zweckmäßig ist es dabei, wenn das Metallröhrchen wenigstens eine Ausnehmung und/oder eine seine Wandung durchsetzende Querlochung od.dgl. hat, durch welche die innere Kunststoffauskleidung insbesondere einstückig mit der äußeren Kunststoffumkleidung verbunden ist. Bei gleichzeitiger Verbindung der inneren und der äußeren Kunststoffummantelung an dem der Schreibspitze abgewandten Ende des Metallröhrchens ergibt sich dadurch ein praktisch allseits wirkender Formschluß zwischen Metallröhrchen und Kunststoffumkleidung.

Die äußere Kunststoffbeschichtung kann eine radial vorstehende Verbreiterung als Anschlag gegenüber dem Rand der Einstecköffnung des Schreibgeräteschaftes haben. Dadurch wird gleichzeitig schon beim Anbringen dieser Kunststoffummantelung die Einstecktiefe der gesamten Kugelschreiberspitze festgelegt und nachträgliche Maßnahmen für diese axiale Festlegung können entfallen. Gleichzeitig kann dabei dieser Anschlag das Ende der äußeren Kunststoffbeschichtung darstellen, gegenüber welcher dann das Metallröhrchen bis zu der eigentlichen Schreibspitze vorstehen kann.

Um vor allem beim Erkalten des Kunststoffes zu verhindern, daß dieser gegenüber der Kugelbettung zurückweicht, ist es vorteilhaft, wenn das Metallröhrchen einen nach innen ragenden Vorsprung mit einer Hinterschneidung od.dgl. hat, welche nach dem Ausspritzen mit der inneren Kunststoffbeschichtung von dieser ausgefüllt ist. Somit verhaken sich Metallröhrchen und Kunststoff so miteinander, daß bei einer eventuellen Schrumpfung des Kunststoffes diese sich nicht über die gesamte Länge des Metallröhrchens erstrecken und somit die eigentliche Kugelbettung beeinträchtigen kann. Dabei ist es vorteilhaft, wenn der im Inneren des Metallröhrchens an diesem vorgesehene Vorsprung ringförmig umläuft, um eine gleichmäßige Wirkung über den gesamten Querschnitt des Röhrchens zu erzielen.

Selbst ein beim Erkalten schrumpfender Kunststoff kann sich gegenüber der Kugelbettung praktisch nicht oder nicht merkbar zurückziehen, wenn der im Inneren des Metallröhrchens vorgesehene Vorsprung, vorzugsweise Ringvorsprung, nahe der Kugelbettung angeordnet ist, wobei die Entfernung dieses Vorsprunges von der Kugelbettung etwa einem Drittel bis dem Eineinhalbfachen des Durchmessers der Kugel, vorzugsweise etwa der Größe des Radius oder des Durchmessers der Kugel entspricht. Dabei kann dieser im Inneren des Metallröhrchens nahe dem Kugelsitz vorgesehene Vorsprung bis an den Boden der von dem Tintenführungskanal nach außen ragenden kapilla ren Schlitze reichen. Er erhält dadurch einerseits eine genügende Höhe gegenüber der Wandung des Metallröhrchens, behindert aber andererseits nicht den Tintenfluß durch die kapillaren Schlitze.

Vor allem bei Kombination einzelner oder aller vorbeschriebenen Merkmale und Maßnahmen ergibt sich eine Kugelschreiberspitze, die die bisher nicht vereinbaren Vorteile einer Metallspitze mit denen einer Kunststoffspitze verbindet, ohne die Nachteile der Metallspitze mit einer schwergängigeren Kugel oder die Nachteile einer Kunststoffspitze bzgl. der geringeren Stabilität zu haben. Dennoch muß dies nicht mit einem unvertretbar hohen Herstellungsaufwand erkauft werden, denn einerseits braucht keine sehr präzise Kugelbettung in ein Metallröhrchen eingearbeitet zu werden, weil dies von der Kunststoffausspritzung übernommen wird, und andererseits müssen keine präzisen Kunststoffteile gefertigt und in entsprechend präzise Öffnungen eines Metallröhrchens mit geringen Toleranzen eingefügt werden. Durch die Verwendung eines eingespritzten Kunststoffüberzuges wird also eine stabile Metallspitze mit Kunststofflagerung für eine leichtgängige Kugeldrehung geschaffen, dennoch aber eine einfache Herstellung ermöglicht.

Nachstehend ist die Erfindung mit ihren ihr als wesentlich zugehörenden Einzelheiten anhand der Zeichnung noch näher beschrieben. Es zeigt in zum Teil schematisierter Darstellung:
Fig. 1 einen Axialschnitt durch eine erfindungsgemäße Kugelschreiberspitze, welche in ihrem Inneren einen Tintenleit-Docht aufweist und in einen Geräteschaft eingesetzt ist,
Fig. 2 in vergrößertem Maßstab einen Axialschnitt durch eine erfindungsgemäße Kugelschreiberspitze vor der Montage und ohne Tintenleitdocht,
Fig. 3 in weiter vergrößertem Maßstab einen Axialschnitt durch die Kugelbettung,
Fig. 4 einen Querschnitt durch die Kugelschreiberspitze im Bereich der Kugel gemäß der Schnittlinie A-A in Fig.3,
Fig. 5 einen etwas tieferliegenden Querschnitt gemäß der Linie B-B in Fig. 3,
Fig. 6 einen Querschnitt durch die Kugelschreiberspitze im Bereich eines Inneren Ringvorsprunges des Metallröhrchens gemäß der Linie C-C in Fig. 3,
Fig. 7 einen Querschnitt gemäß der Linie D-D in Fig.3 mit dem Inneren Tintenleitkanal und radial dazu angeordneten kapillaren Schlitzen sowie
Fig. 8 einen weiteren Querschnitt gemäß der Linie E-E in Fig.3 unterhalb der Kugelbettung an einer Stelle einer dünneren Kunststoffauskleidung mit entsprechend im Querschnitt größerer zentraler Öffnung für einen Tintenleitdocht.

Eine im ganzen mit 1 bezeichnete Kugelschreiberspitze mit einem Metallröhrchen 2 und einer an dessen vorderer Mündung angeordneten Schreibkugel 3 kann in bekannter Weise in einen Schreibgeräteschaft 4 eingesteckt werden. Das Metallröhrchen 2 hat dabei im Kugelbereich einen kleineren Querschnitt als im Einsteckbereich des Schreibgeräteschaftes 4, wo in seinem Inneren auch ein Tintenleitdocht 5 vorgesehen ist (vgl.Fig.1).

An der vorderen Mündung des Metallröhrchens 2 ist gemäß den Fig. 2 bis 5 eine Lagerung oder Bettung 6 aus Kunststoff für die Schreibkugel 3 vorgesehen. Dabei erkennt man vor allem in den Fig. 2 u.3, daß das Metallröhrchen 2 an seiner Innenseite im Bereich der Kugelbettung 6 mit einem eingespritzten Kunststoffüberzug 7 versehen ist und daß der Kunststoffüberzug 7 zu der Kugel 3 führende kapillar wirkende Einformungen 8a aufweist. Vor allem aus den Fig.4 bis 8 wird dabei deutlich, daß die in dem Metallröhrchen 2 eingespritzte Kunststoffauskleidung 7 den zentralen Tintenleitkanal 8 - auch zur Aufnahme des Dochtes 5 - umschließt und im Querschnitt schräg nach außen, im Ausführungsbeispiel radial nach außen gerichtete kapillare Schlitze od.dgl. Einformungen 8a aufweist, die gemäß Fig .3 in Längserstreckung bis zur Kugeloberfläche führen und am Kugelsitz 6 der Kunststoffausspritzung 7 münden.

Im Ausführungsbeispiel entspricht dabei der Innendurchmesser des Metallröhrchens 2 im Bereich der Kugelbettung 6 dem Kugeldurchmesser und der eingespritzte Kunststoffüberzug 7 endet unter der Kugel 3 und bildet somit mit seiner Stirnseite die Bettung 6. An den Seiten kommt somit die Kugel 3 mit der Innenseite des Metallröhrchens 2 in Berührung, während aber die eigentliche beim Schreiben belastete Kugelbettung 6 aus Kunststoff gebildet ist und für eine leichtgängige Kugeldrehung sorgt. Bei relativ großer Schreibkugel 3 kann somit die Außenabmessung des Metallröhrchens 2 trotz der Kunststoffauskleidung 7 so klein wie möglich gewählt werden.

Die kapillar wirkenden, zu dem Tintenleitkanal 8 und der Kugeloberfläche offenen Schlitze 8a sind dabei gleichmäßig am Umfang des Tintenleitkanales 8 verteilt. Auf diese Weise kann erreicht werden, daß zu der Kugel 3 geleitete Tinte immer wieder nachfließt und nachgefördert wird, selbst wenn die Kugelschreiberspitze 1 waagerecht oder gar nach oben gerichtet benutzt wird.

In den Fig.1 u.2 ist dargestellt, daß die Kunststoffauskleidung 7 des Metallröhrchens 2 bereichsweise bis auf dessen Außenseite reicht, wobei die Kunststoffauskleidung 7 der Innenseite mit dem Überzug 7 der Außenseite verbunden sein kann. Im Ausführungsbeispiel setzt sich der Kunststoffüberzug 7 der Innenseite des Metallröhrchens 2 an dessen der Schreibspitze und Schreibkugel 3 abgewandten Ende in die Umkleidung der Außenseite fort. Zusätzlich oder stattdessen ist gemäß Fig.2 für eine formschlüssige Verbindung des Metallröhrchens 2 mit der Kunststoffumkleidung 7 auch in axialer Richtung eine Innere und äußere Profilierung 9 des Metallröhrchens 2 vorgesehen, die eine entsprechende Gegenprofilierung der Kunststoffumkleidung 7 bewirken. Ferner hat gemäß Fig. 2 das Metallröhrchen 2 Ausnehmungen bzw. seine Wandung durchsetzende Querlochungen 10, durch welche die innere Kunststoffauskleidung 7 einstückig mit der äußeren Umkleidung verbunden ist. In Verbindung mit der am hinteren Ende vorgesehenen einstückigen Fortsetzung der inneren Umkleidung zu der äußeren Umkleidung ergibt sich somit eine teilweise geschlossene Umkleidung eines Bereiches des Metallröhrchens 2 mit Kunststoff, so daß ein bestmöglicher Formschluß in alle Richtungen und eine bestmögliche Verbindung der unterschiedlichen Werkstoffe erreicht wird, so daß selbst bei starker Belastung dieser Kugelschreiberspitze 1 eine hohe Lebensdauer selbst in Verbindung mit Großraumminen gewährleistet ist.

Die Fig. 1 u.2 verdeutlichen ferner, daß die äußere Kunststoffbeschichtung 7 des Metallröhrchens 2 eine Außenform und Außenkontur hat, die zu der entsprechenden Einsatzöffnung 11 des Schreibgeräteschaftes 4 paßt. Dabei können axiale Klemmschlitze od.dgl. an der Außenseite der Kunststoffbeschichtung vorgesehen sein. Vor allem erkennt man, daß die äußere Kunststoffbeschichtung 7 eine radial vorstehende Verbreiterung als Anschlag 12 gegenüber dem Rand 13 der Einstecköffnung 11 des Schreibgeräteschaftes 4 hat. Die Kunststoffumkleidung 7 erhält auf diese Weise eine zusätzliche Funktion.

Vor allem Fig.3, in Verbindung mit Fig .6, zeigt, daß das Metallröhrchen 7 außerdem einen nach innen ragenden Vorsprung 14 hat, welcher nach dem Ausspritzen mit der inneren Kunststoffbeschichtung 7 von dieser umgriffen ist. Dabei läuft dieser Vorsprung 14 in dem Metallröhrchen 2 ringförmig um und ist nahe der Kugelbettung 6 angeordnet. Die Entfernung dieses ringförmigen Vorsprunges 14 von der Kugelbettung 6 entspricht im Ausführungsbeispiel etwa dem Radius der Kugel und kann somit die durch den Schreibdruck auf die Kugel 3 erzeugten Axialkräfte von der Kugelbettung 6 gut in das Metallröhrchen 2 einleiten. Darüberhinaus kann dieser Vorsprung 14 verhindern, daß beim Erkalten des Kunststoffes und einer eventuellen Schrumpfung die Kugelbettung 6 an eine zu tiefe Stelle innerhalb des Metallröhrchens gelangt.

Fig. 3 u.6 verdeutlichen dabei, daß dieser im Inneren des Metallröhrchens 2 nahe dem Kugelsitz 6 vorgesehene Ringvorsprung 14 bis an den Boden der von dem Tintenführungskanal 8 nach außen ragenden kapillaren Schlitze 8a reicht. Somit wird der Durchtritt durch diese Schlitze 8a nicht behindert, dennoch aber ein möglichst großer Vorsprung 14 geschaffen.

## Patentansprüche

1. Kugelschreiberspitze (1) mit einem Metallröhrchen (2) und einer an dessen vorderen Mündung angeordneten Lagerung (6) aus Kunststoff für die Schreibkugel (3), **dadurch gekennzeichnet,** daß das Metallröhrchen (2) zumindest an seiner Innenseite wenigstens im Bereich der Kugelbettung (6) mit einem eingespritzten Kunststoffüberzug (7) versehen ist und daß der Kunststoffüberzug (7) wenigstens eine zu der Kugel (3) führende kapillar wirkende Einformung (8a) aufweist.

2. Kugelschreiberspitze nach Anspruch 1, dadurch gekennzeichnet, daß die in dem Metallröhrchen (2) eingespritzte Kunststoffauskleidung (7) den zentralen Tintenleitkanal (8) umschließt und im Querschnitt schräg nach außen, vorzugsweise radial nach außen gerichtete kapillare Schlitze od. dgl. Einformungen (8a) aufweist, die in Längserstreckung bis zur Kugeloberfläche führen und am Kugelsitz (6) der Kunststoffausspritzung (7) münden.

3. Kugelschreiberspitze nach Anspruch 1 oder 2, dadurch gekennzeichnet, daß der Innendurchmesser des Metallröhrchens (2) im Bereich der Kugelbettung (6) dem Kugeldurchmesser entspricht und der eingespritzte Kunststoffüberzug (7) unter der Kugel (3) deren Bettung (6) bildend endet.

4. Kugelschreiberspitze nach einem der Ansprüche 1 bis 3, dadurch gekennzeichnet, daß die kapillar wirkenden, zu dem Tintenleitkanal (8) und der Kugeloberfläche offenen Schlitze (8a) gleichmäßig am Umfang des Tintenleitkanales (8) verteilt angeordnet sind.

5. Kugelschreiberspitze insbesondere nach einem der vorstehenden Ansprüche, dadurch gekennzeichnet, daß die Kunststoffauskleidung (7) des Metallröhrchens (2) wenigstens bereichsweise bis auf dessen Außenseite reicht, wobei die Kunststoffauskleidung (7) der Innenseite mit dem Überzug der Außenseite zumindest teilweise verbunden ist.

6. Kugelschreiberspitze nach einem der Ansprüche 1 bis 5, dadurch gekennzeichnet, daß sich der Kunststoffüberzug (7) der Innenseite des Metallröhrchens (2) zumindest an dessen der Schreibspitze abgewandtem Ende in eine Umkleidung der Außenseite fortsetzt.

7. Kugelschreiberspitze nach einem der Ansprüche 1 bis 6, dadurch gekennzeichnet, daß für eine formschlüssige Verbindung des Metallröhrchens (2) mit der Kunststoffumkleidung auch in axialer Richtung innere und/oder äußere Profilierungen (9) des Metallröhrchens (2) vorgesehen sind, die eine entsprechende Gegenprofilierung der Kunststoffumkleidung bewirken.

8. Kugelschreiberspitze nach einem der Ansprüche 1 bis 7, dadurch gekennzeichnet, daß das Metallröhrchen (2) wenigstens eine Ausnehmung und/oder eine seine Wandung durchetzende Querlochung (10) od.dgl. hat, durch welche die innere Kunststoffauskleidung (7) insbesondere einstückig mit der äußeren Kunststoffumkleidung verbunden ist.

9. Kugelschreiberspitze nach einem der Ansprüche 1 bis 8, dadurch gekennzeichnet, daß die äußere Kunststoffbeschichtung (7) des Metallröhrchens (2) eine Außenform und Aussenkontur hat, die zu der entsprechenden Einsatzöffnung (11) eines Schreibgeräteschaftes (4) paßt.

10. Kugelschreiberspitze nach einem der Ansprüche 1 bis 9, dadurch gekennzeichnet, daß die äußere Kunststoffbeschichtung (7) eine radial vorstehende Verbreiterung als Anschlag (12) gegenüber dem Rand (13) der Einstecköffnung (11) des Schreibgeräteschaftes (4) hat.

11. Kugelschreiberspitze nach einem der Ansprüche 1 bis 10, dadurch gekennzeichnet, daß das Metallröhrchen (2) einen nach innenragenden Vorsprung (14) ggf. mit einer Hinterschneidung od.dgl., hat, welche nach dem Ausspritzen mit der inneren Kunststoffbeschichtung (7) von dieser umgriffen ist.

12. Kugelschreiberspitze nach einem der Ansprüche 1 bis 11, dadurch gekennzeichnet, daß der im Inneren des Metallröhrchens an diesem vorgesehene Vorsprung (14) in dem Metallröhrchen (2) ringförmig umläuft.

13. Kugelschreiberspitze nach einem der Ansprüche 1 bis 12, dadurch gekennzeichnet, daß der im Inneren des Metallröhrchens vorgesehene Vorsprung, vorzugsweise Ringvorsprung, nahe der Kugelbettung (6) angeordnet ist, wobei die Ent fernung dieses Vorsprunges (14) von der Kugelbettung (6) etwa einem Drittel bis dem Eineinhalbfachen des Durchmessers der Kugel, vorzugsweise etwa der Größe des Radius oder des Durchmessers der Kugel entspricht.

14. Kugelschreiberspitze nach einem der Ansprüche 1 bis 13, dadurch gekennzeichnet, daß der im Inneren des Metallröhrchens (2) nahe dem Kugelsitz (6) vorgesehene Vorsprung (14) bis an den Boden der von dem Tintenführungskanal (8) nach außen ragenden kapillaren Schlitze (8a) reicht.
